# EUROPÄISCHE PATENTANMELDUNG

(11) **EP 4 775 778 A1**
(43) Veröffentlichungstag der Anmeldung: **15.07.2026**
(21) Anmeldenummer: 26151185.1
(22) Anmeldetag: 09.01.2026
(51) Int. Cl.: E05D 3/18, E05D 3/16, E05D 11/06

(54) **SCHARNIER UND SCHARNIERANORDNUNG**

(30) Priorität: 09.01.2025 AT 600032025
(71) Anmelder: Simonswerk GmbH, 33378 Rheda-Wiedenbrück (DE)
(72) Erfinder: Peer, Robert, 2381 Gemeinde Laab im Walde (AT)
(74) Vertreter: Andrejewski - Honke Patent- und Rechtsanwälte Partnerschaft mbB

(57) **Zusammenfassung**

Fünf- oder sechsachsiges Scharnier (3) mit einem ersten Scharniergehäuse (5), mit einem zweiten Scharniergehäuse (4) und mit einem das erste Scharniergehäuse (5) mit dem zweiten Scharniergehäuse (4) zwischen einer Schließposition und einer Öffnungsposition verschwenkbar haltenden ersten Haupthebel (6) und einem mit dem ersten Haupthebel (6) an einer gemeinsamen Schwenkachse (12) schwenkbar gehaltenen zweiten Haupthebel (7). Der erste Haupthebel (6) ist mit einem ersten Hebelende (6a) gegenüber dem zweiten Scharniergehäuse (4) um eine erste Schwenkachse (10) ausschließlich drehbar beweglich gelagert gehalten und der zweite Haupthebel (7) ist mit einem zweiten Hebelende (7a) gegenüber dem ersten Scharniergehäuse (5) um eine zweite Schwenkachse (11) ausschließlich drehbar beweglich gelagert gehalten. Der zweite Haupthebel (7) weist ein drittes Hebelende (7b) auf, welches über eine an dem zweiten Scharniergehäuse (4) zwangsgeführten dritten Schwenkachse (13) mit dem zweiten Scharniergehäuse (4) verbunden ist. Der erste Haupthebel (6) ist an einem Endbereich (6b) mit einer fünften Schwenkachse (14) in einer Kulissenführung (9) schwenkbar und translatorisch verschiebbar an dem ersten Scharniergehäuse (5) gehalten. Erfindungsgemäß ist vorgesehen, dass an dem ersten Haupthebel (6) ein Stützholm (17) vorgesehen ist, welcher in Verlängerung des ersten Haupthebels (6) über die Lagerung der fünften Schwenkachse (14) vorsteht und dass der Stützholm (17) in der Öffnungsposition, der Schließposition und/oder zumindest einer dazwischenliegenden Zwischenposition an zumindest einer Führungsfläche (5a) des ersten Scharniergehäuses (5) anliegt.

## Beschreibung

Die Erfindung betrifft ein verdeckt anzuordnendes Scharnier bzw. eine Scharnieranordnung die eine Wand mit einer Öffnung, einen Flügel für das wahlweise Verschließen der Öffnung, und ein Scharnier umfasst, wobei das Scharnier die Wand und den Flügel verbindet und die wahlweise Bewegung des Flügels gegenüber der Wand führt.

Die Öffnung in der Wand ist typischerweise eine Türöffnung oder Fensteröffnung, dazu passend ist der Flügel ein Türflügel bzw. ein Fensterflügel. Der Begriff "Wand" umfasst in diesem Dokument nicht nur Wände von Gebäuden, sondern auch Wände von Schränken. Mit dem Begriff "Flügel" kann damit also auch der flächige Teil einer Schranktür gemeint sein, welcher dazu dient, eine Öffnung in einem Schrank wahlweise zu verschließen.

Dass das Scharnier "verdeckt angeordnet" ist, bedeutet in diesem Zusammenhang, dass das Scharnier bei geschlossenem Flügel im Wesentlichen nicht sichtbar ist, da jene seiner Teile, welche nicht ohnedies in Flügel oder Wand versenkt angeordnet sind, entweder durch eine dann der Wand zugewandte Stirnfläche des Flügels verdeckt sind, oder durch eine der besagten Stirnseite des Flügels zugewandten Fläche der Wand verdeckt sind.

Bestimmungsgemäß führen Scharniere dieser Art die Öffnungsbewegung des Flügels gegenüber der Wand derart in einer Kombination aus rotatorischer und translatorischer Relativbewegung, dass der Flügel bis zu 180° geöffnet werden kann, ohne mit einem Teil der Wand zu kollidieren.

Fünf-, sechs- oder siebenachsige Scharniere für den verdeckten Einbau - wie sie unter anderem auch bei Bauweise gemäß den vorliegenden Erfindungen verwendet werden - weisen bekanntermaßen jeweils zwei Haupthebel auf, von denen der eine als wandseitiger Haupthebel und der andere als flügelseitiger Haupthebel bezeichnet werden kann, wobei beide Haupthebel jeweils ein wandseitiges und ein flügelseitiges Hebelende aufweisen. Dabei ist der wandseitige Haupthebel mit seinem wandseitigen Hebelende relativ zur Wand ausschließlich drehbar beweglich gelagert gehalten, und der flügelseitige Haupthebel ist mit seinem flügelseitigen Hebelende relativ zum Flügel ausschließlich drehbar gelagert gehalten. Das flügelseitige Hebelende des wandseitigen Haupthebels ist relativ zum Flügel drehbar und translatorisch entweder entlang einer Kulissenbahn verschiebbar gehalten oder es ist mit einem Ende eines Zusatzhebels schwenkbar verbunden, dessen zweites Ende relativ zum Flügel ausschließlich drehbar gehalten ist. Analog dazu ist das wandseitige Hebelende des flügelseitigen Haupthebels relativ zur Wand drehbar und translatorisch entweder entlang einer Kulissenbahn verschiebbar gehalten oder es ist mit einem Ende eines Zusatzhebels schwenkbar verbunden, dessen zweites Ende relativ zur Wand ausschließlich drehbar gehalten ist. Zusätzlich sind die beiden Haupthebel auch aneinander drehbar gehalten, wobei die diesbezügliche Achse in einem Längsbereich zwischen den jeweils beiden anderen Schwenkachsen der Hebel liegt.

Wenn für die translatorisch verschiebbaren Hebelenden nur Kulissenführungen verwendet werden, spricht man von einem fünfachsigen Scharnier. Wenn für das translatorisch verschiebbare Ende von nur einem der Haupthebel ein Zusatzhebel verwendet wird, spricht man von einem sechsachsigen Scharnier. Wenn bei beiden Haupthebeln für das translatorisch verschiebbare Ende ein Zusatzhebel verwendet wird, spricht man von einem siebenachsigen Scharnier.

Egal ob es sich um ein fünf-, sechs- oder siebenachsiges Scharnier handelt, sind immer alle zugehörigen Schwenkachsen zueinander parallel, und alle besagten translatorischen Bewegungsrichtungen liegen in Ebenen, auf welche die Schwenkachsen normal stehen.

Im Allgemeinen weisen Scharniere für den verdeckten Einbau ein wandseitiges Scharniergehäuse auf, welches in einer Ausnehmung an einer zur Wandebene normal liegenden Fläche der Wand starr befestigt ist, sowie ein flügelseitiges Scharniergehäuse, welches in einer Ausnehmung einer zur Flügelebene normal liegenden Fläche des Flügels starr befestigt ist. Der Abstand zwischen besagter Ausnehmung an Wand bzw. Flügel und der nächstliegenden jener Außenfläche der Wand bzw. des Flügels, welche parallel zur Wand- bzw. Flügelebene liegt, wird als "Überdeckung" bezeichnet.

Je größer diese Überdeckung ist, desto robuster sind die Scharniergehäuse in Wand bzw. Flügel gehalten, und desto geringer ist die Gefahr, dass an den Sichtflächen von Wand oder Flügel eine durch die Scharniergehäuse verursachte optische Unregelmäßigkeit entsteht. Im Fall, dass ein Scharnier eine hohe Überdeckung zulässt, wird es auch sehr einfach, die Wand und/oder den Flügel mit einer zusätzlichen Beplankung zu versehen. Bei gleichbleibend schlanker Bauweise der Scharniere wird es mit steigender Überdeckung schwieriger, die Bewegungsbahn des Flügels gegenüber der Wand derart zu führen, dass es zu keinen Kollisionen zwischen den beiden kommt, ohne dass wandseitig oder türseitig die Außenkanten abgerundet werden müssen, und dass dennoch gute Robustheit der Konstruktion vorliegt.

Für die weitere Beschreibung seien bezüglich Orten und Richtungen die folgenden Begriffe festgelegt:
Vor allem bei Gebäudetüren - nicht bei Möbeltüren - ist eine Türöffnung in einer Wand immer mit einer Zarge, also einem unbeweglich mit der Wand verbundenen Türrahmen, eingefasst. Im weiteren Text wird diese Einfassung im Allgemeinen nicht extra erwähnt; stattdessen ist sie einfach mit der Bezeichnung "Wand" mitgemeint.

Die "Wandöffnungsseite" eines Gebildes ist jener Seitenbereich des Gebildes, der gegenüber dem Mittenbereich des Gebildes in jene zur Wandebene normal liegende Richtung hin verschoben ist, in welcher der Flügel bei seiner Öffnungsbewegung aus der Wand heraus schwenkt. Die der Wandöffnungsseite gegenüberliegende Seite des Gebildes ist die "Wandschließseite".

Die "Flügelöffnungsseite" eines Gebildes ist jener Seitenbereich des Gebildes, der gegenüber dem Mittenbereich des Gebildes in jene zur Flügelebene normal liegende Richtung hin verschoben ist, in welcher der Flügel bei seiner Öffnungsbewegung hin schwenkt. Die der Flügelöffnungsseite gegenüberliegende Seite des Gebildes ist die "Flügelschließseite".

In der Schließposition sind die "Wandöffnungsseite" und die "Flügelöffnungsseite" identisch und können auch als "Öffnungsseite" referenziert werden. Analog sind die "Wandschließseite" und die "Flügelschließseite" identisch und können auch als "Schließseite" referenziert werden.

Die "Scharnierfläche des Flügels" ist jene zur Ebene des Flügels normal liegende Stirnfläche des Flügels, welche mit einer Öffnung zur Aufnahme des flügelseitigen Scharniergehäuses versehen ist.

Die "Laibungsfläche" ist jene zur Wandebene normal liegende Begrenzungsfläche der Öffnung in der Wand, welche mit einer Öffnung für die Aufnahme des wandseitigen Scharniergehäuses versehen ist.

Die "Flügelrichtung" ist jene zur Ebene des Flügels parallel liegende Richtung, welche normal zur Scharnierfläche des Flügels von der Scharnierfläche des Flügels aus in den Flügel hinein zeigt.

Die "Wandrichtung" ist jene zur Ebene der Wand parallel liegende Richtung, welche normal zur Laibungsfläche in die Wand hinein, also von der Öffnung in der Wand weg, zeigt.

Mit dem Begriff "Schwenkachse" ist eine unendlich dünne Gerade gemeint, welche eine Achse ist, um welche herum ein Körper gegenüber einem anderen schwenkbar bewegbar gehalten ist.

Die der Erfindung zu Grunde liegende Aufgabenstellung besteht darin, ein verdeckt einzubauendes Scharnier bereitzustellen, welches gegenüber den in der WO 2022/020 867 A1 beschriebenen Scharnieren bei vergleichbar gut erreichbarer Überdeckung und bei vergleichbaren Einbaumaßen, robuster ist, und mit höherem Gewicht belastbar ist.

Insbesondere besteht die der Erfindung zu Grunde liegende Aufgabenstellung darin, die Neigung zum ungewollten Kippen nach unten hin, welche schwenkbaren Flügel dann haben, wenn jene Scharniere, welche Wand und Flügel aneinander halten, fünf- oder sechsachsig sind, zu verringern.

Gegenstand der Erfindung und Lösung dieser Aufgabe ist ein Scharnier nach Anspruch 1 sowie eine Scharnieranordnung nach Anspruch 16. Bevorzugte Ausgestaltungen sind in den abhängigen Unteransprüchen angegeben.

Die Erfindung geht aus von einem fünf- oder sechsachsigen Scharnier mit einem ersten Scharniergehäuse, mit einem zweiten Scharniergehäuse und mit einem das erste Scharniergehäuse mit dem zweiten Scharniergehäuse zwischen einer Schließposition und einer Öffnungsposition verschwenkbar haltenden ersten Haupthebel und einem mit dem ersten Haupthebel an einer gemeinsamen Schwenkachse schwenkbar gehaltenen zweiten Haupthebel.

Der erste Haupthebel und der schwenkbeweglich mit dem ersten Haupthebel verbundene zweite Haupthebel werden gemeinsam - insbesondere auch mit ihren Verbindungselementen zu dem ersten Scharniergehäuse und dem zweiten Scharniergehäuse - auch als Scharnierbügelanordnung bezeichnet, durch welche eine schwenkbewegliche Verbindung zwischen dem ersten Scharniergehäuse und dem zweiten Scharniergehäuse ermöglicht und geführt wird.

Bei dem ersten Scharniergehäuse kann es sich insbesondere um ein flügelseitiges Scharniergehäuse - bevorzugt zum verdeckten Einbau in einem Flügel - handeln, während das zweite Scharniergehäuse insbesondere ein wandseitiges Scharniergehäuse - insbesondere zum verdeckten Einbau in oder an einer Wand bzw. eine Wandöffnung umgebenden Zarge - ausgebildet sein kann.

Der erste Haupthebel ist mit einem ersten Hebelende gegenüber dem zweiten Scharniergehäuse um eine erste Schwenkachse ausschließlich drehbar beweglich gelagert gehalten. Sofern es sich bei dem zweiten Scharniergehäuse um ein wandseitiges Scharniergehäuse handelt, kann der erste Haupthebel daher auch als wandseitiger Haupthebel bezeichnet werden.

Der zweite Haupthebel ist mit einem zweiten Hebelende seinerseits gegenüber dem ersten Scharniergehäuse um eine zweite Schwenkachse ausschließlich drehbar beweglich gelagert gehalten. Insofern es sich bei dem ersten Scharniergehäuse um ein flügelseitiges Scharniergehäuse handelt, kann der zweite Haupthebel daher auch als flügelseitiger Haupthebel bezeichnet werden.

Weiterhin weist der zweite Haupthebel ein drittes Hebelende auf, welches über eine an dem zweiten Scharniergehäuse zwangsgeführten dritten Schwenkachse mit dem zweiten Scharniergehäuse verbunden ist. Durch die Zwangsführung wird eine translatorische Verschiebungsbewegung der dritten Schwenkachse an dem zweiten Scharniergehäuse ermöglicht, wobei der zweite Haupthebel zusätzlich um die dritte Scharnierachse schwenkbar bewegt werden kann.

Der erste Haupthebel ist an einem Endbereich mit einer fünften Schwenkachse in einer Kulissenführung schwenkbar und translatorisch verschiebbar an dem ersten Scharniergehäuse gehalten. Dadurch kann die fünfte Schwenkachse einerseits entlang der Kulissenführung translatorisch verschieblich bewegt und andererseits der erste Haupthebel um die fünfte Schwenkachse verschwenkt werden.

Von dieser gattungsgemäßen Ausgestaltung ausgehend ist erfindungsgemäß vorgesehen, dass an dem ersten Haupthebel ein Stützholm vorgesehen ist, welcher in Verlängerung des ersten Haupthebels über die Lagerung der fünften Schwenkachse vorsteht und dass der Stützholm in der Öffnungsposition, der Schließposition und/oder zumindest einer dazwischenliegenden Zwischenpositionen an zumindest einer Führungsfläche des ersten Scharniergehäuses anliegt. Durch diese Anlage des Stützholms an der Führungsfläche entsteht in dem so gebildeten Berührungsbereich eine mechanische Abstützung, welche zur zusätzlichen Ableitung von Kräften in dem Scharnier und so zur zusätzlichen Stabilisierung gegen ein Verkippen genutzt werden kann.

Durch die Anlage des Stützholms an der Führungsfläche können insbesondere Druckkräfte normal zur Führungsfläche in dem Berührungsbereich übertragen werden. Dabei sind insbesondere keine zusätzlichen technischen Einbauten wie Lagerungen oder Führungen erforderlich, welche einen zusätzlichen konstruktiven oder materiellen Aufwand darstellen würden. Durch entsprechende Formgebung der zumindest einen Führungsfläche und des Stützholms kann diese Abstützung jedoch mit geringem Aufwand bedarfsgerecht an einem Scharnier implementiert werden.

In einer bevorzugten Ausgestaltung weist die Führungsfläche in einer zu den Schwenkachsen - d. h. insbesondere zu der ersten Schwenkachse, der zweiten Schwenkachse, der dritten Schwenkachse, der fünften Schwenkachse und/oder der gemeinsamen Schwenkachse - parallel verlaufenden Vertikalrichtung obere Fläche und eine in der Vertikalrichtung untere Fläche auf. Insbesondere sind die obere Fläche und die untere Fläche voneinander baulich getrennt und grenzen nicht unmittelbar aneinander an. Die Aufteilung in eine obere und eine untere Fläche ermöglicht dabei eine Krafteinleitung in einem oberen und einem unteren Bereich und dadurch eine besonders gute Abstützung gegenüber einem Verkippen des Scharniers bzw. eines daran montierten Flügels. Durch die funktionale Aufteilung kann dabei gleichzeitig eine Materialreduktion erzielt werden.

Gemäß einer besonders bevorzugten Ausgestaltung steht der Stützholm mit einem gegenüber dem übrigen ersten Haupthebel und/oder gegenüber dem (insbesondere gesamten) zweiten Haupthebel mit einem oberen Abschnitt in der Vertikalrichtung nach oben vor, welcher an der oberen Fläche anliegt, und/oder mit einem unteren Abschnitt in der Vertikalrichtung nach unten vor, welcher an der unteren Fläche anliegt. Dadurch werden die Berührungsbereiche des Stützholms in der Vertikalrichtung über die übrige Scharnierbügelanordnung nach oben und unten hinaus erstreckt, sodass eine besonders gute Abstützung gegenüber Verkippen erreicht werden kann.

Vorzugsweise ist die Geometrie des Scharniers, insbesondere der Scharnierbügelanordnung, derart eingerichtet, dass der Stützholm bei einer Öffnungsbewegung von der Schließposition in Richtung der Öffnungsposition und/oder bei einer Schließbewegung von der Öffnungsposition in Richtung der Schließposition zumindest abschnittsweise an der Führungsfläche entlang gleitet. Dadurch kann während des Gleitens ein dauerhafter Kontakt und damit eine dauerhafte Abstützung erzielt werden. Die Geometrie der Scharnierbügelanordnung umfasst dabei insbesondere die Form und Dimensionierung der Haupthebel, den Abstand der Schwenkachsen, die Art und Formgebung der Zwangsführung der dritten Schwenkachse an dem zweiten Scharniergehäuse sowie der fünften Schwenkachse an dem ersten Scharniergehäuse und auch die Ausformung der ein oder mehreren Führungsfläche(n).

Vorzugsweise liegt der Stützholm in der Schließposition an der Führungsfläche an, wobei das erste Scharniergehäuse zumindest eine weitere Führungsfläche aufweist, an welcher der Stützholm in der Öffnungsposition anliegt. Die Führungsfläche und die weitere Führungsfläche können in einer ersten erfindungsgemäßen Variante zueinander beabstandet und unverbunden ausgebildet sein oder gemäß einer weiteren bevorzugten erfindungsgemäßen Variante aneinander mit einem Übergang anschließen. Ebenso ist es in einer weiteren erfindungsgemäßen Variante denkbar, dass zwischen der (schließseitigen) Führungsfläche und der (öffnungsseitigen) weiteren Führungsfläche ein oder mehrere zusätzliche Führungsflächen - mit oder ohne Übergänge - vorgesehen sind, welche eine Abstützung während der zwischengelagerten Zwischenpositionen liefern.

Besonders bevorzugt erstreckt sich die erste Führungsfläche in einer ersten Ebene und die weitere Führungsfläche in einer gegenüber der ersten Ebene abgewinkelten zweiten Ebene. Die Schnittlinie der ersten Ebene und der zweiten Linie verläuft dabei insbesondere in der Vertikalrichtung.

Ganz besonders bevorzugt ist die Geometrie des Scharniers derart eingerichtet, dass der Stützholm in einem unmittelbar an die Schließposition angrenzenden ersten Schwenkwinkelbereich entlang der Führungsfläche gleitet und in einem unmittelbar an die Öffnungsposition angrenzenden zweiten Schwenkwinkelbereich entlang der weiteren Führungsfläche gleitet. Dadurch kann in dem ersten Schwenkwinkelbereich und in dem zweiten Schwenkwinkelbereich eine besonders gute Abstützung gegenüber einem Verkippen bereitgestellt werden.

Insbesondere weist der erste Schwenkwinkelbereich eine Erstreckung von zumindest 30 Winkelgrad, insbesondere zumindest 45 Winkelgrad auf. Auch der zweite Schwenkwinkelbereich beträgt vorzugsweise zumindest 30°, insbesondere zumindest 45 Winkelgrad. Damit kann insbesondere in dem Bereich der Schließposition - wenn der Flügel in eine zugeordnete Wandöffnung passen und gegebenenfalls mit Schließelementen interagieren muss - und in einer Öffnungsposition durch die zusätzliche Abstützung eine sichere Positionierung sichergestellt werden.

Besonders bevorzugt ist vorgesehen, dass die Führungsfläche (gegebenenfalls die eine oder mehreren weiteren Führungsflächen) normal zu den Schwenkachsen des Scharniers ausgerichtet ist bzw. sind. Diese Orientierung erleichtert bei den Öffnungs- bzw. Schließbewegungen eine zumindest abschnittsweise kontinuierliche und gleichmäßige Abstützung an zumindest einer Führungsfläche.

Ganz besonders bevorzugt ist vorgesehen, dass der Stützholm während der gesamten Öffnungsbewegung und/oder der gesamten Schließbewegung - zumindest unter Berücksichtigung der mechanischen Toleranzen und insbesondere bei Belastung durch einen Türflügel - durchgängig an zumindest einer Führungsfläche anliegt. Zusätzlich zu den konventionellen Schwenk- bzw. Gleit-Lagerungen des fünf- oder sechs-achsigen Scharniers erfolgt damit eine dauerhafte zusätzliche Abstützung, welche ein Verkippen des Scharniers unterbindet.

Um eine besonders gute Abstützung zu erreichen, ist vorzugsweise vorgesehen, dass der Berührungsbereich, mit welchem der Stützholm an zumindest einer Führungsfläche anliegt, in jeder der Schwenkpositionen (d. h. in der Öffnungsposition, der Schließposition und jeder der dazwischenliegenden Zwischenpositionen) - anders ausgedrückt zu jedem Zeitpunkt (einer Schließ- bzw. Öffnungs-Bewegung) - tiefer in dem ersten Scharniergehäuse positioniert ist als die zweite Schwenkachse. Dabei bezieht sich "tiefer" auf diejenige Richtung, welche in der Schließposition von dem zweiten Scharniergehäuse wegweist. Bei einem als flügelseitiges Scharniergehäuse ausgebildeten ersten Scharniergehäuse ist dies insbesondere die sogenannte Flügelrichtung, welche im montierten Zustand in den Flügel hineinweist.

Gemäß einer ersten bevorzugten Ausgestaltung der Erfindung ist die dritte Schwenkachse dadurch an dem zweiten Scharniergehäuse zwangsgeführt, dass diese normal zu ihrer Ausrichtung, insbesondere in einer weiteren Kulissenführung, translatorisch verschiebbar geführt gehalten ist. Diese Konstruktion wird auch als fünfachsiges Scharnier bezeichnet.

Insbesondere bei einem fünfachsigen Scharnier kann auch der zweite Scharnierbügel mit einem zweiten Stützholm ausgebildet sein, welcher an zumindest einer zweiten Führungsfläche des zweiten Scharniergehäuses in zumindest einer Position anliegt. Sämtliche hier beschriebenen bevorzugten Ausgestaltungen der Erfindung können dabei mutatis mutandis auch an dem zweiten Scharnierbügel bzw. dem zweiten Scharniergehäuse entsprechend ausgeführt sein.

In einer alternativen bevorzugten Ausgestaltung der Erfindung ist die dritte Schwenkachse dadurch an dem zweiten Scharniergehäuse zwangsgeführt verschiebbar gehalten, dass diese normal zu ihrer Ausrichtung durch einen Zusatzhebel schwenkbar gehalten ist, welcher um eine vierte Schwenkachse schwenkbar mit dem zweiten Scharniergehäuse verbunden ist. Diese Konstruktion wird auch als sechsachsiges Scharnier bezeichnet.

Vorzugsweise umgreift der erste Haupthebel in der Öffnungsposition das zweite Hebelende des zweiten Haupthebels formschlüssig und liegt an diesem flächig mit einer Innenfläche an. Dadurch wird eine zusätzliche Stabilisierung und Abstützung des ersten Haupthebels und damit der Scharnierbügelanordnung realisiert.

Ein weiterer Aspekt der Erfindung betrifft eine Scharnieranordnung mit einer eine Öffnung (Wandöffnung) umfassenden Wand, mit einem Flügel für das wahlweise Verschließen der Öffnung und zumindest einem die Wand mit dem Flügel schwenkbeweglich verbindenden Scharnier wie zuvor beschrieben. Dabei ist eines der beiden Scharniergehäuse, insbesondere das erste Scharniergehäuse, mit dem Flügel und das jeweils andere Scharniergehäuse, insbesondere das zweite Scharniergehäuse, mit der Wand - bzw. einer die Wandöffnung umgebenden Zarge - verbunden.

Die erfindungsgemäße Lösung dieser Aufgabe ist ebenfalls in Fig. 1 und Fig. 2 beispielhaft skizziert und auch in den Figuren 7a bis 9d dargestellt.

Jener Haupthebel (6) welcher an einem Endbereich in einer Kulissenführung (9) an einem Scharniergehäuse (5) geführt schwenkbar und translatorisch verschiebbar gehalten ist, wird mit einem Stützholm (17) ausgestattet, welcher eine Verlängerung des Haupthebels (6) über Lagerung um die Schwenkachse (14) an der Kulissenführung (9) darstellt, und welcher an eine obere und eine unter Fläche des Scharniergehäuses (5) soweit heranreicht, dass er mit dieser in Berührung kommen kann, und während der Öffnungs- und Schließbewegungen des Scharniers an diesen Deckflächen entlang gleitet.

Besagte Flächen des Scharniergehäuses (5) sind zu den Schwenkachsen des Scharniers (3) normal ausgerichtet. Damit wird auf einfache Weise eine zusätzliche Stützwirkung des Scharniers (3) vor allem gegen absenkende Schwenkbewegung des Flügels (2) erreicht. Es ist vorteilhaft, wenn sich der Flächenbereich, an welchem der Stützholm (17) und besagte Flächen des Scharniergehäuses (5) berühren, während der gesamten Öffnungsbewegung des Flügels (2) tiefer im jeweiligen Scharniergehäuse (5) liegt, als jene Schwenkachse (11), an welcher ein Haupthebel (7) ausschließlich schwenkbar an diesem Scharniergehäuse (5) gehalten ist.

Fig. 1 und Fig. 2 zeigen ein beispielhaftes erfindungsgemäßes sechsachsiges Scharnier gemäß obiger allgemeiner Erklärung in Schnittansicht in eingebautem Zustand, wobei die Schnittebene normal zu den Achsen des Scharniers liegt. Fig. 1 zeigt das Scharnier in geschlossenem Zustand, Fig 2 zeigt es in 180° geöffnetem Zustand.

Um im Rahmen der Erfindung ein Scharnier bereitzustellen, welches bei vergleichbar gut erreichbarer Überdeckung und bei vergleichbaren Einbaumaßen, robuster ist, und mit höherem Gewicht belastbar ist, können ferner die folgenden zusätzlichen Merkmale vorgesehen sein:
Sechsachsiges Scharnier (3) für den verdeckten Einbau an der Laibungsfläche (15) einer Türöffnung einer Wand (1) und an einer Scharnierfläche eines an der Wand (1) schwenkbar gehaltenen Flügels (2), welches einen wandseitigen Haupthebel (6) und einen flügelseitigen Haupthebel (7) aufweist,
- wobei vorzugsweise bei bestimmungsgemäßem Einbau des Scharniers (3) der wandseitige Haupthebel (6) mit seinem wandseitigen Hebelende gegenüber der der Wand (1) um eine Schwenkachse (10) ausschließlich drehbar beweglich gelagert gehalten ist, und der flügelseitige Haupthebel (7) mit seinem flügelseitigen Hebelende gegenüber dem Flügel (2) ausschließlich drehbar gelagert gehalten ist,
- wobei insbesondere der flügelseitige Haupthebel (7) ein wandseitiges Hebelende aufweist, mit welchem er um eine Schwenkachse (13) mit einem Ende eines wandseitigen Zusatzhebel (8) schwenkbar verbunden ist, dessen zweites Ende an einer Schwenkachse (16) ausschließlich schwenkbar mit der Wand (1) verbunden ist,
- wobei bevorzugt der wandseitige Haupthebel (6) ein flügelseitiges Hebelende aufweist, welches um eine Schwenkachse (11) schwenkbar gehalten ist, welche am Flügel (2) normal zu ihrer Ausrichtung geführt translatorisch verschiebbar oder durch einen weiteren Zusatzhebel schwenkbar gehalten ist,
- wobei vorzugsweise der wandseitige Haupthebel (6) und der flügelseitige Haupthebel (7) an einer gemeinsamen Schwenkachse (12) schwenkbar aneinander gehalten sind,
- wobei insbesondere sich die Lagerung um die Schwenkachse (11) des flügelseitigen Haupthebels (7) am Flügel (2) an der Flügelöffnungsseite des flügelseitigen Scharniergehäuses (5) befindet,
- wobei sich bevorzugt die Lagerung um die Schwenkachse (16) des wandseitigen Zusatzhebels (8) an der Wand (1) an der Wandöffnungsseite des wandseitigen Scharniergehäuses (4) befindet,
- wobei vorzugsweise das wandseitige Scharniergehäuse weniger tief als breit ist,
- wobei bei geschlossener Scharnierposition sich die Lagerung bevorzugt um die Schwenkachse (13), an welcher der wandseitige Zusatzhebel (8) und der flügelseitige Haupthebel (7) schwenkbar miteinander verbunden sind, an der Wandschließseite des wandseitigen Scharniergehäuses (4) befindet, und
- sich insbesondere die Schwenkachse (10) an welcher der wandseitige Haupthebel (6) gegenüber der Wand (1) schwenkbar ist, flügelseitig hinter der der Laibungsfläche (15) zugewandten Stirnfläche des Flügels (2) im Bereich der Flügelöffnungsseite des flügelseitigen Scharniergehäuses (5) befindet, und dabei näher an der Wand (1) liegt, als die Lagerung um die Schwenkachse (11) des flügelseitigen Haupthebels (7) am Flügel (2), und
- sich vorzugsweise dabei die Schwenkachse (10), an welcher der wandseitige Haupthebel (6) gegenüber der Wand (1) schwenkbar ist, in Flügelöffnungsrichtung bevorzugt auf gleicher Höhe befindet wie die Schwenkachse (11) des flügelseitigen Haupthebels (7) am Flügel (2), und
- die bevorzugt Schwenkachsen (13) und (16) des Zusatzhebels (8) gegenüber der Schwenkachse (10), an welcher der wandseitige Haupthebel (6) gegenüber der Wand (1) schwenkbar ist, um mehr als den Durchmesser eines der Achsbolzens in Wandrichtung versetzt liegen,
- wobei vorzugsweise bei 180° geöffneter Scharnierposition die Achsposition des wandseitigen Hebelendes (13) des flügelseitigen Haupthebels (7) gegenüber der Achsposition der Schwenkachse (10) des wandseitigen Haupthebels (6) an der Wand (1) in der normal zur Laibungsfläche (15) von der Wand (1) weg weisenden Richtung um mehr als den Durchmesser des Achsbolzens besagter Schwenkachse (10, 23) versetzt ist.

Bei geschlossenem Flügel kann die Schwenkachse (10), an welcher der wandseitige Haupthebel (6) gegenüber der Wand (1) schwenkbar ist, vorzugsweise entgegen der Flügelöffnungsrichtung um nicht mehr als den Durchmesser eines Achsbolzens gegenüber der Schwenkachse (11) des flügelseitigen Haupthebels (7) am Flügel (2) versetzt sein.

Mit dem Begriff "Lagerung" wird in diesem Sinne die Kombination aus einem Lagerbolzen und dem diesen radial umfassenden, um die Achse des Lagebolzens schwenkbaren Teil verstanden.

Die Erfindung umfasst auch ein Verfahren zum Auslegen eines erfindungsgemäßen Scharniers. Bei der konkreten Festlegung der Positionen der verschiedenen Hebelenden und der Gestaltung von Hebeln, Kulissenbahnen und Scharniergehäuseformen wird typischerweise durch Simulation in Zeichnungen in mehreren Iterationsschritten vorgegangen. Eine beispielhafte Vorgangsweise sei listenartig kurz erklärt:
- Flügelgeometrie und Wandgeometrie festlegen, ebenso Größe und Lage der Scharniergehäuse an Flügel und Wand.
- Zwei Dreiecke festlegen, bei denen die Eckpunkte relativ zueinander jeweils so liegen wie die Schwenkachsen an den jeweils einem Haupthebel (Schwenkachse an flügelseitigem Hebelende, Schwenkachse an wandseitigem Hebelende, Schwenkachse welche die beiden Haupthebel miteinander verbindet)
- Lage von Flügel zu Wand bei den Öffnungswinkeln 0°, 45°, 90° und 180° annehmen, dabei jeweils die Lage der die beiden Haupthebel repräsentierenden beiden Dreiecke annehmen und die jeweiligen Positionen der Hebelenden an Wand bzw. Flügel markieren.
- An Wand und Flügel Bewegungsbahnen einzeichnen, welche die Positionsmarkierungen der Hebelenden verbinden und als Bewegungsbahn dieser Hebelenden angenommen werden können.
- Formen der beiden Haupthebel und ggf. der Zusatzhebel annehmen und mit diesen die Bewegungssimulation durchlaufen. Die Formen der Hebel und ggf. der Führungsbahnen der Bewegungen der Hebelenden so lange ändern, bis die Bewegungssimulationen zu keinen Kollisionen mehr führen.

Gemäß einem weiteren bevorzugten Aspekt der Erfindung wird ein Scharnier, bei welchem die Höhe des Flügels gegenüber der Wand fein einstellbar ist, einfacher und mit weniger Platzbedarf ausgebildet.

Die Lösung der dritten Aufgabe wird anhand der Zeichnungen 3, 4, 5 und 6 beispielhaft skizziert, wobei die Zeichnungen 3, 4 und 5 den gleichen Gegenstand in unterschiedlichen Ansichten zeigen, und die Zeichnung 6 einen weiteren Gegenstand zeigt.

Fig. 3 zeigt den Verbindungsbereich zwischen einem erfindungsgemäß ausgebildeten Scharniergehäuse 22 und einer Wand bzw. einem Flügel 21 in Frontalansicht.

Fig. 4 zeigt den Verbindungsbereich von Fig. 3 in der dort mit "A-A" angedeuteten Schnittansicht.

Fig. 5 zeigt den Verbindungsbereich von Fig. 3 in der dort mit "B-B" angedeuteten Schnittansicht.

Die Baugruppe umfasst unter anderem einen Teil 23, welcher gegenüber der Wand bzw. dem Flügel 21 unverschiebbar gehalten ist, sowie ein Scharniergehäuse 22, welches an der Wand bzw. dem Flügel 21 zu befestigen ist, wobei die Höhe gegenüber der Wand bzw. dem Flügel 21 fein einjustierbar sein soll. Bei der Bauweise gemäß den Zeichnungen 3, 4 und 5 geschieht dies, indem der gegenüber der Wand bzw. dem Flügel 21 nicht verschiebbare "ortsfeste" Teil 21 eine schräg verlaufende Mutternbohrung 24 aufweist, durch welche hindurch ein Gewindestift 25 schraubbar ist, welcher mit einem Stirnende an eine horizontal ausgerichtete Begrenzungswand des Scharniergehäuses 22 trifft.

Das Scharniergehäuse 22 und der ortsfeste Teil 21 liegen an einer vertikalen Berührungsfläche aneinander an. Normal zu dieser Berührungsfläche verlaufen Schrauben 27 durch jeweils eine als Langloch ausgebildete Schraubendurchgangsbohrung in dem einen dieser Teile in eine Gewindebohrung im anderen dieser beiden Teile hinein. Die längere Abmessung der Langlöcher ist dabei vertikal ausgerichtet.

So lange die Schrauben 27, welche dazu bemessen sind den ortsfesten Teil 23 und das Scharniergehäuse 22 aneinander zu fixieren, gelockert sind, sind der ortsfeste Teil 23 und das Scharniergehäuse gegeneinander vertikal verschiebbar und diesbezüglich fein einjustierbar, indem der Gewindestift 25 in der zugehörigen Mutternbohrung 24 hinein oder heraus geschraubt wird. Sobald die passende Stellung erreicht ist, können die Schrauben 27 angezogen werden, womit die Höhe des Scharniergehäuses 22 gegenüber der Wand bzw. dem Flügel 21 fixiert ist.

Fig. 6 zeigt eine innerhalb des vorliegenden Erfindungsgedankens liegende kinematische Umkehrung des Prinzips der Bauweise von Fig. 3 bis Fig. 5. Die schräg verlaufende Gewindebohrung 34 befindet sich nun im Scharniergehäuse. Ein durch diese Gewindebohrung verlaufender Gewindestift drückt gegen eine horizontale Fläche eines ortsfest an der Wand bzw. dem Flügel 21 fixierten Teils 33. (Wenn das Material der Wand bzw. des Flügels 21 genügend fest ist, kann auch auf den Teil 33 verzichtet werden, und der Gewindestift kann direkt auf eine horizontale Fläche der Wand bzw. des Flügels 1 andrücken.) Wenn durch Ein- bzw. Ausschrauben des besagten Gewindestiftes die relative Höhe des Scharniergehäuses 32 gegenüber der Wand bzw. dem Flügel 21 passend einjustiert ist, werden Schrauben 35, die durch Langlöcher 36 im Scharniergehäuse in Muttergewinde in der Wand bzw. im Flügel 21 hinein verlaufen, angezogen, womit das Scharniergehäuse 32 gegenüber der Wand bzw. dem Flügel 21 starr fixiert ist.

Verschiedene weitere Konstruktionsformen der erfindungsgemäßen Abstützung sind in den Figuren 7a bis 9d illustriert. Diese zeigen dabei jeweils schematisch Schnittdarstellungen eines erfindungsgemäßen Scharniers im Rahmen der Einbausituation einer erfindungsgemäßen Scharnieranordnung in unterschiedlichen Schwenkpositionen.

Die Figuren 7a bis 7d zeigen dabei eine Konstruktion, welche an die Figuren 1 und 2 angelehnt ist. Dabei bildet das erste Scharniergehäuse (5) das flügelseitige Scharniergehäuse, welches in den Flügel 2 der Scharnieranordnung eingesetzt ist. In dieser Ausführungsform ist das zweite Scharniergehäuse 4 als flaches wandseitiges Scharniergehäuse ausgebildet, welche eine größere Breite als Tiefe aufweist und an der Wand 1 montiert ist.

Die Fig. 7a zeigt dabei die Schließposition (entsprechend einem Öffnungswinkel α von 0°), bei der die Öffnung innerhalb der Wand 1 durch den Flügel 2 verschlossen ist. Das erste Scharniergehäuse 5 und das zweite Scharniergehäuse 4 sind zwischen der in Fig. 7a dargestellten Schließposition und in der Fig. 7d dargestellten (maximalen) Öffnungsposition mit einem ersten Haupthebel 6 (auch als wandseitiger Haupthebel bezeichnet) und einem zweiten Haupthebel 7 (auch als flügelseitiger Haupthebel bezeichnet) schwenkbar aneinander gehalten. Der erste Haupthebel 6 und der zweite Haupthebel 7 sind dabei untereinander an einer gemeinsamen Schwenkachse 12 aneinander schwenkbar gehalten.

Der erste Haupthebel 6 ist mit einem ersten Hebelende 6a (insbesondere ersten wandseitigen Hebelende) gegenüber dem zweiten Scharniergehäuse 4 um eine erste Schwenkachse 10 ausschließlich drehbar beweglich gelagert gehalten. Der zweite Haupthebel 7 ist analog mit einem zweiten Hebelende 7a (entsprechend dem ersten flügelseitigen Hebelende entsprechend den vorstehenden Ausführungsbeispielen) um eine zweite Schwenkachse 11 ausschließlich drehbar beweglich an dem ersten Scharniergehäuse 5 gehalten.

Der zweite Haupthebel 7 weist ferner ein drittes Hebelende 7b (entsprechend dem zweiten wandseitigen) auf, welches an dem zweiten Scharniergehäuse 4 mit einer zwangsgeführten dritten Schwenkachse 13 verbunden ist. In dem hier dargestellten Ausführungsbeispiel ist dies dadurch gelöst, dass die dritte Schwenkachse 13 über einen um eine vierte Schwenkachse 16 an dem zweiten Scharniergehäuse 4 schwenkbeweglich gelagerten Zusatzhebel 8 an dem zweiten Scharniergehäuse 4 angelenkt ist.

Weiterhin ist der erste Haupthebel 6 in einem Endbereich 6b mit einer fünften Schwenkachse 14 in einer Kulissenführung 9, welche einen linear verschieblichen Nutenstein 9a aufnimmt, an dem ersten Scharniergehäuse 5 schwenkbar und translatorisch verschiebbar gehalten. Die Kinematik der Scharnierbügelanordnung ist einer vergleichenden Betrachtung der Figuren 7a bis 7d zu entnehmen.

Erfindungsgemäß ist an dem ersten Haupthebel 6 ein Stützholm 17 vorgesehen, welcher in Verlängerung des ersten Haupthebels 6 über die Lagerung der fünften Schwenkachse 14 in dem Endbereich 6b vorsteht. In Übereinstimmung mit der erfindungsgemäßen Lehre liegt der Stützholm 17 in der in Fig. 7a dargestellten Schließposition an einer Führungsfläche 5a des ersten Scharniergehäuses 5 an.

Die Führungsfläche 5a ist dabei als Berandung einer in dem ersten Scharniergehäuse 5 ausgebildeten Aussparung 37 umgesetzt. Die Aussparung befindet sich dabei in der Blickrichtung (entgegen der Vertikalrichtung z) der Darstellungen hinter der übrigen Scharnierbügelanordnung. In diese Aussparung 37 greift der Stützholm 17 mit einem unteren Vorsprung ein. Die Berandung der Aussparung 37 ist in den Figuren gestrichelt dargestellt.

Wie man den Figuren 7a bis 7d entnehmen kann, ist die Aussparung 37 L-förmig ausgebildet, wobei an die (erste) Führungsfläche 5a mit einem Übergang eine weitere (zweite) Führungsfläche 5b anschließt. Während die erste Führungsfläche 5a in einer ersten Ebene I verläuft, erstreckt sich die weitere Führungsfläche 5b in einer zweiten Ebene II, welche gegenüber der ersten Ebene I um einen Winkel β abgewinkelt ist.

Die Geometrie des Scharniers ist derart eingerichtet, dass der Stützholm 17 bei einer Öffnungsbewegung von der in Fig. 7a dargestellten Schließposition in Richtung der Öffnungsposition zunächst in einem ersten Schwenkwinkelbereich bis zu einem in der Fig. 7b dargestellten Öffnungswinkel α von etwa 45° durchgängig an der Führungsfläche 5a entlanggleitet und weiter in einem zweiten Schwenkwinkelbereich von dem in Fig. 7c dargestellten Öffnungswinkel von etwa 135° bis zu einer in Fig. 7d dargestellten vollständigen Öffnung (mit einem Öffnungswinkel von 180°) durchgängig entlang der weiteren Führungsfläche 5b gleitet.

Weiterhin ist in den Fig. 7d erkennbar, dass der erste Haupthebel 6 in der maximalen Öffnungsposition das zweite Hebelende 7a des zweiten Haupthebels 7 mit einer Innenfläche 17a formschlüssig umgreift und an dieser stabilisierend anliegt. Gleichzeitig hat der in die Aussparung 37 eingreifende untere Abschnitt des Stützholms einen öffnungsseitigen Endanschlag innerhalb der Aussparung erreicht, sodass eine weitere Öffnungsbewegung zusätzlich blockiert wird.

Die Figuren 8a bis 8d sowie 9a bis 9d zeigen weitere Ausführungsformen eines erfindungsgemäßen Scharniers 3 und einer erfindungsgemäßen Scharnieranordnung in unterschiedlichen Öffnungswinkeln α. Im Unterschied zu der Ausführungsform der Figuren 7a bis 7d ist dabei die Zwangsführung der dritten Schwenkachse 13 an dem zweiten Scharniergehäuse 4 mit einer weiteren Kulissenführung 9' realisiert, an welcher der Achsbolzen der dritten Schwenkachse 13 jeweils mit einem weiteren Nutenstein 9a' translatorisch verschiebbar geführt ist.

Weiterhin sehen die beiden Ausführungsbeispiele vor, dass auch der zweite Haupthebel 7 einen weiteren Stützholm 17' aufweist, welcher in Verlängerung des zweiten Haupthebels 7 über die Lagerung der dritten Schwenkachse (13) vorsteht und dass der weitere Stützholm 17' in der Öffnungsposition, der Schließposition und/oder zumindest einer dazwischenliegenden Zwischenposition an zumindest einer zusätzlichen Führungsfläche 4a und/oder einer weiteren zusätzlichen Führungsfläche 4b anliegt und an dieser entlanggleitet. Dabei zeigt die Variante der Figuren 8a bis 8d ein Scharnier 3 mit einer asymmetrischen Kulissenführung des Fünfachsscharniers, während die Ausführungsform der Figuren 9a bis 9d vollständig symmetrisch ausgebildet ist.

### Bezugszeichenliste

- 1: Wand
- 2: Flügel
- 3: Scharnier
- 4: erstes (wandseitiges) Scharniergehäuse
- 4a: zusätzliche Führungsfläche
- 4a': weitere zusätzliche Führungsfläche
- 5: zweites (flügelseitiges) Scharniergehäuse
- 5a: Führungsfläche
- 5b: weitere Führungsfläche
- 6: erster (wandseitiger) Haupthebel
- 6a: erstes Hebelende
- 6b: Endbereich
- 7: zweiter (flügelseitiger) Haupthebel
- 7a: zweites Hebelende
- 7b: drittes Hebelende
- 8: Zusatzhebel
- 8a: erstes Ende
- 8b: zweites Ende
- 9: Kulissenführung
- 9': weitere Kulissenführung
- 9a, 9a': Nutenstein
- 10: erste Schwenkachse
- 11: zweite Schwenkachse
- 12: gemeinsame Schwenkachse
- 13: dritte Schwenkachse
- 14: fünfte Schwenkachse
- 15: Laibungsfläche
- 16: vierte Schwenkachse
- 17: Stützholm
- 17a: Innenseite
- 17b: Außenseite
- 18: Scharnierfläche
- 21: Wand bzw. Flügel
- 22: Scharniergehäuse
- 23: Gegenüber Wand bzw. Flügel unverschiebbar fixierter Teil (ortsfester Teil)
- 24: Gewindebohrung schräg verlaufend
- 25: Gewindestift (Madenschraube)
- 26: Schraube zur Verbindung mit Wand bzw. Flügel
- 27: Schraube zur Verbindung Scharniergehäuse und ortsfestem Teil
- 28: Langloch
- 32: Scharniergehäuse
- 33: Gegenüber Wand bzw. Flügel unverschiebbar fixierter Teil (ortsfester Teil)
- 34: Gewindebohrung schräg verlaufend
- 35: Schraube zur Verbindung des ortsfesten Scharniergehäuses mit der Wand bzw. dem Flügel
- 36: Langloch
- 37: Aussparung

- α: Öffnungswinkel
- β: Winkel
- I: erste Ebene
- II: zweite Ebene

## Patentansprüche

1. Fünf- oder sechsachsiges Scharnier (3) mit einem ersten Scharniergehäuse (5), mit einem zweiten Scharniergehäuse (4) und mit einem das erste Scharniergehäuse (5) mit dem zweiten Scharniergehäuse (4) zwischen einer Schließposition und einer Öffnungsposition verschwenkbar haltenden ersten Haupthebel (6) und einem mit dem ersten Haupthebel (6) an einer gemeinsamen Schwenkachse (12) schwenkbar gehaltenen zweiten Haupthebel (7), wobei der erste Haupthebel (6) mit einem ersten Hebelende (6a) gegenüber dem zweiten Scharniergehäuse (4) um eine erste Schwenkachse (10) ausschließlich drehbar beweglich gelagert gehalten ist und der zweite Haupthebel (7) mit einem zweiten Hebelende (7a) gegenüber dem ersten Scharniergehäuse (5) um eine zweite Schwenkachse (11) ausschließlich drehbar beweglich gelagert gehalten ist, wobei der zweite Haupthebel (7) ein drittes Hebelende (7b) aufweist, welches über eine an dem zweiten Scharniergehäuse (4) zwangsgeführten dritten Schwenkachse (13) mit dem zweiten Scharniergehäuse (4) verbunden ist und wobei der erste Haupthebel (6) an einem Endbereich (6b) mit einer fünften Schwenkachse (14) in einer Kulissenführung (9) schwenkbar und translatorisch verschiebbar an dem ersten Scharniergehäuse (5) gehalten ist, **dadurch gekennzeichnet, dass** an dem ersten Haupthebel (6) ein Stützholm (17) vorgesehen ist, welcher in Verlängerung des ersten Haupthebels (6) über die Lagerung der fünften Schwenkachse (14) vorsteht und dass der Stützholm (17) in der Öffnungsposition, der Schließposition und/oder zumindest einer dazwischenliegenden Zwischenposition an zumindest einer Führungsfläche (5a) des ersten Scharniergehäuses (5) anliegt.

2. Scharnier (3) nach Anspruch 1, **dadurch gekennzeichnet, dass** die Führungsfläche in einer zu den Schwenkachsen (10, 11, 12, 13, 14, 16) parallel verlaufenden Vertikalrichtung (z) obere Fläche und eine in der Vertikalrichtung (z) untere Fläche aufweist.

3. Scharnier (3) nach Anspruch 2, **dadurch gekennzeichnet, dass** der Stützholm (17) einen gegenüber dem übrigen ersten Haupthebel (6) und/oder gegenüber dem zweiten Haupthebel (7) mit einem oberen Abschnitt in der Vertikalrichtung (z) nach oben vorsteht, welcher an der oberen Fläche anliegt und/oder mit einem unteren Abschnitt in der Vertikalrichtung nach unten vorsteht, welcher an der unteren Fläche anliegt.

4. Scharnier (3) nach einem der Ansprüche 1 bis 3, **dadurch gekennzeichnet, dass** die Geometrie des Scharniers, insbesondere der der Scharnierbügelanordnung, derart eingerichtet ist, dass der Stützholm (17) bei einer Öffnungs-bewegung von der Schließposition in Richtung der Öffnungsposition und/oder bei einer Schließbewegung von der Öffnungsposition in Richtung der Schließposition zumindest abschnittsweise an der Führungsfläche (5a) entlanggleitet.

5. Scharnier (3) nach einem der Ansprüche 1 bis 4, **dadurch gekennzeichnet, dass** der Stützholm (17) in der Schließposition an der Führungsfläche (5a) anliegt und dass das erste Scharniergehäuse (5) zumindest eine weitere Führungsfläche (5b) aufweist, an der der Stützholm (17) in der Öffnungsposition anliegt.

6. Scharnier (3) nach Anspruch 5, **dadurch gekennzeichnet, dass** sich die erste Führungsfläche (5a) einer ersten Ebene (I) und sich die weitere Führungsfläche (5b) in einer gegenüber der ersten Ebene (I) abgewinkelten zweiten Ebene (II) erstreckt.

7. Scharnier (3) nach einem der Ansprüche 5 oder 6, **dadurch gekennzeichnet, dass** der Stützholm (7) in einem unmittelbar an die Schließposition angrenzenden ersten Schwenkwinkelbereich entlang der Führungsfläche (5a) gleitet und in einem unmittelbar an die Öffnungsposition angrenzenden zweiten Schwenkwinkelbereich entlang der weiteren Führungsfläche (5b) gleitet.

8. Scharnier (3) nach Anspruch 7, **dadurch gekennzeichnet, dass** der erste Schwenkwinkelbereich eine Erstreckung von zumindest 30°, insbesondere zumindest 45° ausmacht.

9. Scharnier (3) nach Anspruch 7 oder 8, **dadurch gekennzeichnet, dass** der zweite Schwenkwinkelbereich eine Erstreckung von zumindest 30°, insbesondere zumindest 45° ausmacht.

10. Scharnier (3) nach einem der Ansprüche 1 bis 9, **dadurch gekennzeichnet, dass** die Führungsfläche (5a) normal zu den Schwenkachsen (10, 11, 12, 13, 14, 16) ausgerichtet ist.

11. Scharnier (3) nach einem der Ansprüche 1 bis 10, **dadurch gekennzeichnet, dass** der Stützholm (17) während der gesamten Öffnungsbewegung und/oder der gesamten Schließbewegung durchgängig an zumindest einer der Führungsflächen (5a, 5b) anliegt.

12. Scharnier (3) nach einem der Ansprüche 1 bis 11, **dadurch gekennzeichnet, dass** der Berührungsbereich, mit welchem der Stützholm (17) an zumindest einer Führungsfläche (5a, 5b) anliegt, in jeder der Schwenkpositionen tiefer in dem ersten Scharniergehäuse (5) positioniert ist als die zweite Schwenkachse (11).

13. Scharnier (3) nach einem der Ansprüche 1 bis 12, **dadurch gekennzeichnet, dass** die dritte Schwenkachse (13) dadurch an dem zweiten Scharniergehäuse (4) zwangsgeführt ist, dass diese normal zu ihrer Ausrichtung, insbesondere in einer weiteren Kulissenführung (9'), translatorisch verschiebbar geführt gehalten ist.

14. Scharnier (3) nach einem der Ansprüche 1 bis 13, **dadurch gekennzeichnet, dass** die dritte Schwenkachse (13) dadurch an dem zweiten Scharniergehäuse (4) zwangsgeführt verschiebbar gehalten ist, dass diese normal zu ihrer Ausrichtung durch einen Zusatzhebel (8) schwenkbar gehalten ist, welcher um eine vierte Schwenkachse (16) schwenkbar mit dem zweiten Scharniergehäuse (4) verbunden ist.

15. Scharnier (3) nach einem der Ansprüche 1 bis 14, **dadurch gekennzeichnet, dass** der erste Haupthebel (6) in einer Öffnungsposition das zweite Hebelende (7a) des zweiten Haupthebels (7) formschlüssig umgreift und an diesem mit einer Innenfläche (17a) flächig anliegt.

16. Scharnieranordnung mit einer eine Öffnung umfassenden Wand (1), mit einem Flügel (2) für das wahlweise Verschließen der Öffnung und zumindest einen die Wand (1) mit dem Flügel (2) schwenkbeweglich verbindenden Scharnier (3) nach einem der vorangegangenen Ansprüche, wobei eines der beiden Scharniergehäuse (4, 5), insbesondere das erste Scharniergehäuse (5) mit dem Flügel (2) und das jeweils andere Scharniergehäuse (5, 4), insbesondere das zweite Scharniergehäuse (4) mit der Wand (1) verbunden ist.
